# FASCICULE DE BREVET EUROPEEN

(11) **EP 2 126 334 B1**
(45) Date de publication et mention de la délivrance du brevet: **27.06.2012**
(21) Numéro de dépôt: 08788034.0
(22) Date de dépôt: 25.03.2008
(51) Int. Cl.: F02M 61/06, F02M 61/08, F02M 61/16, F02M 51/06, F02M 61/20, F02M 63/06

(54) **INJECTEUR DE CARBURANT POUR MOTEUR A COMBUSTION INTERNE**
EINSPRITZVENTIL FÜR VERBRENNUNGSMOTOR
FUEL INJECTOR FOR INTERNAL COMBUSTION ENGINE

(30) Priorité: 23.03.2007 FR 0702132
(43) Date de publication de la demande: 02.12.2009
(73) Titulaire: Renault SAS, 92100 Boulogne Billancourt (FR)
(72) Inventeur: AGNERAY, André, F-92100 Boulogne (FR); MALEK, Nadim, F-78000 Versailles (FR); LEVIN, Laurent, F-75015 Paris (FR)
(74) Mandataire: Rougemont, Bernard
(86) Numéro de dépôt international: PCT/FR2008/050507
(87) Numéro de publication internationale: WO 2008/132399

(56) Documents cités:
- WO-A-2005/050001
- WO-A-2007/010166
- WO-A-2007/071863
- WO-A-2007/139592
- FR-A- 2 738 294

## Description

La présente invention a pour objet un injecteur de carburant pour moteur à combustion interne, notamment Diesel, destiné notamment à être mis en oeuvre dans un véhicule automobile.

Un moteur à combustion interne classique comprend au moins un cylindre dans lequel un piston coulisse entre deux positions extrêmes. Le piston délimite avec le cylindre et une culasse une chambre de combustion. Dans un tel moteur à combustion interne, un injecteur a pour fonction de fournir du carburant pulvérisé finement à la chambre de combustion du moteur à combustion interne.

On connaît déjà un injecteur 10 tel que représenté à la figure 1 permettant de réaliser des injections à des fréquences ultrasonores.

Cet injecteur 10 comprend un corps d'injecteur 12, destiné à être fixé à l'extrémité supérieure de la culasse du moteur par des moyens non représentés, qui se termine dans sa partie inférieure par une buse 14 et qui présente une première cavité intérieure 16 et une seconde cavité supérieure 18. La première cavité intérieure 16 est destinée à être remplie de carburant sous pression. Pour ce faire, la première cavité 16 est reliée à un orifice d'alimentation en carburant 20 apte à être mis en communication avec un circuit d'alimentation en carburant sous pression (non représenté). La première cavité 16 débouche à l'extrémité inférieure 22 de la buse 14, aussi appelée nez de l'injecteur, par un orifice d'injection 23.

L'injecteur 10 comporte également une tige 24, ou aiguille, s'étendant principalement selon l'axe Y-Y'. La tige 24 est logée mobile axialement à l'intérieur de la buse 14. L'extrémité inférieure de la tige 24 présente une tête d'obturation 26 s'étendant en partie à l'extérieur de la buse 14. Cette tête d'obturation 26 est adaptée pour venir en contact avec la surface intérieure de la buse 14 délimitant l'orifice d'injection de la buse 14 de manière à obturer l'orifice d'injection du carburant.

A l'autre extrémité de la tige, est monté un ensemble actif 28, représenté en vue partiellement arrachée sur la figure 1, qui est alimenté en courant au moyen de câbles électriques 29.

L'ensemble actif 28 comporte en l'espèce un barreau magnétostrictif 34, montée solidaire de la tige 24, dans le prolongement de celle-ci, un solénoïde 36 monté enroulé autour du barreau magnétostrictif 34, une masse 38 et un ressort 40 de précontrainte du barreau magnétostrictif 34, le ressort de précontrainte 40 étant monté entre un bouchon 42, qui obture l'extrémité du boîtier 44 de l'ensemble actif 28 opposée à la tige 24, et la masse 38. Ainsi, le barreau magnétostrictif 34 se trouve déformé en compression.

Le boîtier 44 de l'ensemble actif 28 est monté mobile en translation axiale selon l'axe Y-Y' dans la seconde cavité 18 ménagée dans le corps d'injecteur 12. Le boîtier 44 est cependant relié élastiquement par un ressort de maintien 30 au corps 12 de l'injecteur 10. Le système 31 constitué de l'ensemble actif 28 et du ressort de maintien 30 est logé dans la seconde cavité 18 formée dans la partie arrière du corps 12 de l'injecteur 10. Un conduit d'évacuation 32 ménagé dans un bouchon 33 fermant le corps d'injecteur 12 permet d'évacuer le carburant à basse pression présent dans la seconde cavité 18 qui provient de faibles fuites entre la première cavité 16 et la seconde cavité 18.

Avec un tel montage, la tige 24 est apte à coulisser et/ou à se déformer axialement par rapport au boîtier 44 de l'ensemble actif 28. Les parois du boîtier 44 présentent une certaine élasticité. Cette élasticité peut être également assurée par une rondelle élastique agissant sur l'épaulement 45 de la tige 24.

La masse 38 est fixée en appui sur le barreau magnétostrictif 34 de manière à réaliser une rupture d'impédance mécanique à l'interface entre le barreau magnétostrictif 34 et la masse 38.

L'ensemble tige 24 et ressort 30, élastique, monté en compression, exerce une force de rappel élastique voulue permettant d'appliquer la tête d'obturation 26 de la tige 24 sur la zone de la buse 14 entourant l'orifice d'injection. La précontrainte appliquée permet d'une part d'assurer l'étanchéité de l'orifice d'injection ménagé à l'extrémité de la buse 14 lorsque l'injecteur 10 est alimenté en carburant avec une pression donnée et d'autre part le rattrapage d'usure éventuelle dans la zone de contact de la tête d'obturation 26 de la tige 24 avec la buse 14 et/ou le rattrapage de dilatation différentielle entre la tige 24 et le corps d'injecteur 12.

Le solénoïde 36, lorsqu'il n'est pas alimenté en courant, n'engendre pas de champ magnétique. Dans ce cas, le barreau magnétostrictif 34 n'est pas allongé et le ressort de maintien 30 agissant sur le boîtier 44 plaque la tête d'obturation 26 sur son siège de manière à obturer l'orifice d'injection de l'injecteur 10.

Lorsque le solénoïde 36 est alimenté en courant, par exemple par un courant 46 (voir figure 2), il engendre un champ magnétique qui allonge le barreau magnétostrictif 34. La tige 24 est ainsi mise en mouvement au niveau de son extrémité supérieure et imprime un mouvement à son extrémité inférieure formée par la tête d'obturation 26. Dans certains cas, le déplacement de la tête d'obturation 26 de la tige 24 peut être amplifié, notamment si la longueur de la tige 24 est choisie de manière à accorder acoustiquement la tige 24 à la fréquence d'excitation ultrasonore.

Ce déplacement de la tête d'obturation 26 de la tige 24 se traduit par l'ouverture d'une fente annulaire entre la tête d'obturation 26 de la tige 24 et l'extrémité inférieure 22 de la buse 14.

En général, le courant de commande 46 correspond, comme cela est représenté à la figure 2, à la superposition d'une composante continue 48 et d'une composante alternative 50, par exemple une composante sinusoïdale (voir figure 2).

Dans ces conditions, l'allongement du barreau magnétostrictif 34 contient lui aussi une composante continue et une composante alternative à la fréquence de la composante alternative 50 du courant de commande 46.

Les déplacements de la tête d'obturation 26 de la tige 24 contiennent donc également une composante continue et une composante alternative. La composante continue des déplacements de la tête d'obturation 26 de la tige 24 permet le soulèvement de la tête d'obturation 26 dans une position dite « levée » autour de laquelle la composante alternative la fait osciller. La composante alternative, dont la fréquence est généralement de l'ordre de quelques dizaines de kilohertz, assure le fractionnement mécanique de la nappe de carburant de manière que le carburant soit pulvérisé en fines gouttelettes dans la chambre de combustion. Le soulèvement de la tête d'obturation 26 de la tige 24 par rapport au siège détermine donc l'ouverture moyenne de l'injecteur et donc le débit moyen d'injection.

Cependant, dès que la tête d'obturation 26 de la tige 24 se lève, le ressort de maintien 30 a tendance à replaquer cette tête d'obturation 26 immédiatement sur son siège, annulant ainsi immédiatement le bénéfice de la composante continue. Ainsi, aujourd'hui, le choix de la force qui plaque la tête d'obturation 26 de la tige 24 sur son siège résulte d'un compromis :
- cette force doit être assez faible pour ne pas plaquer trop vite la tête d'obturation 26 sur son siège ;
- cette force doit être assez forte pour assurer l'étanchéité de l'injecteur 10 en dehors des phases d'injection.

A l'heure actuelle, un tel injecteur 10 permet une injection réduite et/ou une étanchéité peu fiable.

On connaît par ailleurs des injecteurs où la mise en vibration de la tige est réalisée de manière indirecte en mettant en vibration la buse au moyen notamment d'éléments céramiques piézoélectriques montés précontraint sur la buse du corps d'injecteur.

Le document WO 2007/139592, publié après la date de priorité revendiquée par le présent titre, divulgue par ailleurs un injecteur de carburant, comportant :
- une tige vibrante dont l'extrémité basse est engagée dans la buse de l'injecteur pour ouvrir ou fermer ses orifices d'injection,
- un ressort de rappel de la tige vibrante en position d'obturation, qui appuie sur un marteau lui-même en appui contre l'extrémité haute de la tige vibrante, et
- des moyens de mise en vibration longitudinale cyclique de la tige vibrante, situés au-dessus du marteau.

Dans ce document, l'injecteur comporte par ailleurs des moyens pour générer des ondes acoustiques dans le carburant permettant, lors de l'injection de carburant dans la chambre de combustion, de former des gouttelettes de carburant de tailles réduites.

On connaît par ailleurs du document WO 2007/010166 un injecteur de carburant pour moteur à combustion interne, comportant :
- une tige vibrante dont l'extrémité basse est engagée dans la buse de l'injecteur pour ouvrir ou fermer ses orifices d'injection,
- un ressort de rappel de la tige vibrante en position d'obturation,
- des moyens d'actionnement de la tige comportant une vanne pilotée par un solénoïde d'excitation, qui permet de modifier la pression du carburant pour mettre la tige vibrante en position ouverte ou fermée, et
- un empilement piézo-électrique de mise en vibration longitudinale cyclique de la tige vibrante pour réguler la tailles des gouttelettes de carburant injectées dans la chambre de combustion du moteur.

Il n'est toutefois prévu dans aucun de ces deux documents des moyens de blocage de la tige vibrante et des moyens pour piloter ces moyens de blocage au moment souhaité au cours du cycle de fonctionnement du moteur pour compenser les phénomènes de dilatations thermiques différentielles de l'injecteur.Un but de l'invention est donc de fournir un injecteur de carburant pour moteur à combustion interne, notamment diesel, destiné notamment à être mis en oeuvre dans un véhicule automobile, ne présentant pas les inconvénients susnommés, et permettant notamment de bénéficier de la composante continue du courant de commande de l'élément actif tout en assurant une bonne étanchéité de l'injecteur.

Ce but est atteint selon l'invention au moyen d'un injecteur de carburant pour moteur à combustion interne tel que défini dans la revendication 1.

Ainsi, comme il apparaîtra plus en détails au vu de la description qui va être donnée de l'invention, il est possible, avec l'injecteur selon l'invention, de bloquer le mouvement de l'ensemble portant la tige dû aux moyens de rappel en position d'obturation, ceci permettant de bénéficier de la composante continue de la levée de la tête d'obturation de son siège pendant la phase d'injection. Cependant, en dehors des phases d'injections, les moyens de rappel en position d'obturation permettent un déplacement plus lent de l'ensemble portant la tige de manière à compenser les phénomènes de dilatations thermiques différentielles. On peut ainsi choisir les moyens de rappel de manière à ce qu'ils exercent une force suffisante pour assurer une bonne étanchéité de l'injecteur en dehors des phases d'injection, sans avoir à réaliser le compromis mentionné ci-avant.
- De préférence, l'injecteur selon l'invention présente une ou plusieurs des caractéristiques des revendications 2 à 11,prises seules ou en combinaison.

L'invention sera mieux comprise à la lumière de la description qui va en être donnée en référence aux dessins ci-annexés sur lesquels :
- la figure 1 est une vue en coupe longitudinale d'un injecteur de carburant connu à élément actif du type magnétostrictif,
- la figure 2 est une représentation schématique du courant de commande de l'ensemble actif en phase d'injection,
- la figure 3 est une vue en coupe longitudinale d'un injecteur de carburant selon un premier mode de réalisation de l'invention,
- la figure 4 est une vue en coupe longitudinale d'un injecteur de carburant selon un deuxième mode de réalisation de l'invention,
- la figure 5 est une vue en coupe longitudinale partielle à échelle agrandie, d'un détail d'un injecteur selon un troisième mode de réalisation de l'invention,
- les figures 6 et 7 sont des vues analogues à la figure 5 montrant un détail d'un injecteur selon des modes de réalisation différents de l'invention.

Sur les figures, les éléments identiques, ayant la même fonction ou de structure sensiblement identique sont indiqués avec la même référence numérique.

On se réfère désormais à la figure 3 sur laquelle est représenté un injecteur 52 selon un premier mode de réalisation de l'invention.

En l'espèce, l'injecteur 52 est du type à tête d'aiguille sortante.

Les éléments de l'injecteur 52 selon le premier mode de réalisation de l'invention identiques aux éléments de l'injecteur 10 représenté à la figure 1 ne seront pas décrits plus en détail ci-après.

L'injecteur 52 selon le premier mode de réalisation de l'invention est remarquable en ce qu'il comporte des moyens de blocage de l'ensemble portant la tige 28 par rapport au corps d'injecteur 12 et des moyens de pilotage des moyens de blocage pour commander sélectivement les moyens de blocage en fonction de la vitesse de déplacement de l'ensemble 28 portant la tige 24.

Selon ce premier mode de réalisation de l'invention, les moyens de blocage de l'ensemble 28 portant la tige 24 par rapport au corps de l'injecteur 12 comportent un piston 54 monté coulissant dans un cylindre 56, le piston 54 et le cylindre 56 définissant une chambre de blocage 58. En l'espèce, le piston 54 est solidaire de l'ensemble actif 28 et est apte à coulisser à l'intérieur du cylindre 56 formé, en l'espèce, par l'intérieur du corps d'injecteur 12.

La chambre de blocage 58 est en communication de fluide avec la cavité 18. De préférence, cette communication de fluide entre la chambre de blocage 58 et la seconde cavité supérieure 18 est réalisée au moyen d'un faible jeu entre le piston 54 et l'intérieur du corps d'injecteur 12. Cependant, de manière équivalente, selon ce mode de réalisation de l'invention, la communication de fluide entre la chambre de blocage 58 et l'intérieur de la cavité 18 est réalisée au moyen d'un conduit 60 de faible section de passage.

Par ailleurs, la chambre de blocage 58 est également en communication de fluide avec l'extérieur de l'injecteur 52 au moyen du conduit d'évacuation 32 de faible section. On peut noter ici que l'évacuation du carburant basse pression contenu dans la seconde cavité supérieure 18 ne peut être réalisée qu'au travers du conduit 60, de la chambre de blocage 58 et du conduit d'évacuation 32.

Le fonctionnement de l'injecteur 52 selon le premier mode de réalisation de l'invention découle directement de la description qui vient d'en être faite.

Durant les phases d'injection, l'ensemble actif 28 commande :
- d'une part un soulèvement de la tige 24 de manière à écarter la tête d'obturation 26 de l'orifice d'injection 23,
- et d'autre part des vibrations très rapides de la tige 24 de manière à assurer une injection en fines gouttelettes du carburant.

Cependant, le ressort 30 tend à s'opposer au soulèvement de la tête d'obturation 26 de l'orifice d'injection 23. Le ressort 30 tend ainsi à déplacer l'ensemble actif 28 qui porte la tige 24 à une vitesse relativement élevée.

Lorsque l'ensemble actif tend à être déplacé à grande vitesse par le ressort 30, le piston 54 tend à être entraîné à grande vitesse également, le piston 54 étant solidaire de l'ensemble actif 28. Ainsi, le piston 54 tend à se déplacer de manière à modifier le volume de la chambre de blocage 58, en l'espèce de manière à réduire le volume de cette chambre de blocage 58.

Cependant, le vidage de la chambre de blocage 58 en carburant ne peut être réalisé qu'au travers du conduit 60 et/ou du conduit d'évacuation 32 qui sont de faible section. Ainsi, un mouvement rapide de carburant entre la chambre de blocage 58 d'une part, et la seconde cavité 18 et/ou l'extérieur de l'injecteur, d'autre part, est empêché du fait de sa viscosité.

En conséquence, le carburant contenu dans la chambre de blocage 58 exerce une force sur le piston 54 qui s'oppose au mouvement du piston 54 imprimé par le ressort 30.

Ainsi, lors des phases d'injection, lorsque le ressort 30 tend à déplacer l'ensemble actif 28 de manière à obturer l'orifice d'injection 23 de l'injecteur, la chambre de blocage 58, le cylindre 56 et le piston 54 agissent comme des moyens de blocage de l'ensemble actif 28 portant la tige 24.

Cependant, le ressort 30 agit également sur l'ensemble actif 28, entre les phases d'injection, pour compenser les dilatations différentielles.

Dans ce cas, en effet, le carburant contenu dans la chambre hydraulique de blocage 58 peut être évacué au travers du conduit d'évacuation 32 et/ou du premier conduit 60 avec un débit faible, qui permet cependant un mouvement suffisant de la tige 24 pour compenser les dilatations thermiques différentielles de la tige 24 et du corps d'injecteur 12. En effet, ces déplacements de la tige 24 sont très inférieurs à ceux que tend à provoquer le ressort 30 pendant les phases d'injections. De plus, entre les phases d'injections, le temps à disposition pour que la tige 24 se déplace est nettement supérieur au temps d'excitation de la tige 24 par le ressort 30 lors des phases d'injection.

Ainsi, la tige 24 est déplacée à une vitesse réduite, de sorte que l'action du ressort 30 n'est pas empêchée par la chambre de blocage 58, le piston 54 et le cylindre 56.

Le premier conduit 60 et le conduit d'évacuation 32 forment donc des moyens de pilotage des moyens de blocage formés par la chambre de blocage 58, le piston 54 et le cylindre 56, les moyens de pilotage commandant sélectivement les moyens de blocage en fonction de la vitesse de déplacement de l'ensemble actif 28.

On se réfère désormais à la figure 4 sur laquelle on a représenté un injecteur 62 selon un deuxième mode de réalisation de l'invention, cet injecteur 62 étant également un injecteur à aiguille sortante.

Cet injecteur 62 comporte deux différences par rapport à l'injecteur 52 selon le premier mode de réalisation de l'invention :
- il comporte des moyens 64 de mise en vibration longitudinale cyclique de la buse qui sont formés en l'espèce par des éléments piézoélectriques en forme de rondelles qui sont montés précontraints autour du corps d'injecteur 12 ;
- l'ensemble 28 portant la tige 24 comporte une masse destinée à réaliser une rupture d'impédance acoustique, qui remplace l'ensemble actif tel que décrit dans le cadre du premier mode de réalisation de l'invention.

Cependant, le mode de fonctionnement de cet injecteur 62 selon le deuxième mode de réalisation de l'invention ne diffère pas de manière remarquable du mode de fonctionnement de l'injecteur 52 selon le premier mode de réalisation de l'invention.

On se réfère désormais à la figure 5, sur laquelle on a représenté un détail 68 d'un troisième mode de réalisation de l'injecteur selon l'invention. Ce troisième mode de réalisation de l'invention se distingue des deux premiers modes décrits en regard des figures 3 et 4 en cela qu'il présente des clapets anti-retour 70, 72 montés dans la chambre de blocage 58 de manière à sélectivement obturer le premier conduit 60 et le conduit d'évacuation 32, respectivement. Grâce à ces clapets anti-retour 70, 72, le premier remplissage au moyen de carburant de la chambre de blocage 58, précédant toute mise en service de l'injecteur selon le troisième mode de réalisation de l'invention, est réalisé de manière plus rapide comparativement aux deux premiers modes de réalisation décrits en regard des figures 3 et 4.

De préférence, le clapet anti-retour 72 destiné à sélectivement obturer le conduit d'évacuation 32 est préformé en position « retournée », comme cela est représenté sur la figure 5, de manière que son extrémité libre s'écarte de la paroi d'appui du clapet anti-retour, même quand celui-ci est en position fermée. De la sorte, le clapet anti-retour 72 permet une faible fuite de carburant depuis la chambre de blocage 58 dans le conduit d'évacuation 32.

On se réfère désormais à la figure 6 sur laquelle on a représenté un détail 74 d'un injecteur selon un quatrième mode de réalisation de l'invention.

Sur cette figure, on note que le cylindre 56, solidaire du corps d'injecteur 12, est réalisé dans le bouchon 33 fermant la seconde cavité supérieure 18 ménagée dans le corps d'injecteur 12.

Le premier conduit 60, permettant la communication de fluide entre la chambre de blocage 58 et la seconde cavité supérieure 18 est réalisé dans le piston 54.

Par ailleurs, la chambre de blocage 58 est en communication de fluide avec l'extérieur du corps d'injecteur 12 au moyen d'un conduit d'évacuation de la chambre 76 distinct du conduit d'évacuation 32 qui met en communication de fluide la seconde cavité supérieure 18 directement avec l'extérieur du corps d'injecteur 12.

De manière analogue au détail 68 du troisième mode de réalisation de l'invention présenté à la figure 5, des clapets anti-retour 70, 72 sont montés à l'intérieur de la chambre de blocage 58 de manière à sélectivement obturer la communication de fluide entre la chambre de blocage 58 et la seconde cavité supérieure 18, ou l'extérieur du corps d'injecteur 12, respectivement.

Le fonctionnement de cet injecteur selon le quatrième mode de réalisation de l'invention est identique au fonctionnement de l'injecteur dont un détail est représenté à la figure 5.

Cependant, du fait que la chambre de blocage 58 est en communication de fluide avec l'extérieur du corps d'injecteur 12 au moyen d'un conduit d'évacuation de la chambre 76 distinct du conduit d'évacuation 32 de la seconde cavité supérieure 18, on obtient une meilleure évacuation du carburant présent dans cette seconde cavité supérieure au moyen d'un conduit d'évacuation 32 de section de passage plus importante. On évite ainsi avantageusement toute montée de pression dans la seconde cavité supérieure 18 qui pourrait endommager l'injecteur 74 selon l'invention ou en dégrader le fonctionnement.

Selon des variantes de l'injecteur 74 selon le quatrième mode de réalisation de l'invention, qui peuvent être combinées :
- l'injecteur est dépourvu de clapet anti-retour 70, 72 apte à obturer le premier conduit et le conduit d'évacuation de la chambre, respectivement ;
- le premier conduit 60 est percé dans le bouchon 33 de l'injecteur ;
- la chambre de blocage 58 et le premier conduit 60 contiennent initialement une graisse soluble dans le carburant, de manière à éviter la formation de bulles d'air dans la chambre de blocage 58 et/ou dans le premier conduit 60.

Le mode de fonctionnement de toutes ces variantes d'injecteur ne varie cependant pas de manière significative par rapport au mode de fonctionnement de l'injecteur tel que décrit ci-avant.

On se réfère désormais à la figure 7 sur laquelle on a représenté un détail 110 d'un injecteur selon un cinquième mode de réalisation de l'invention.

Ce mode de réalisation de l'invention se distingue du troisième mode de réalisation de l'invention en cela que les moyens de pilotage des moyens de blocage comportent des moyens d'obturation, en l'espèce du type électrovanne 112, sélectivement activables qui sont montés dans un conduit d'évacuation unique 32 de la chambre de blocage 58. Grâce à ces moyens d'obturation sélectivement activables du conduit d'évacuation 32, on pilote de manière très efficace les moyens de blocage de l'ensemble portant la tige, ce blocage pouvant être commandé pendant les phases d'injection alors que le ressort 30 agit sur l'ensemble portant la tige de manière à tendre à déplacer cet ensemble portant la tige à haute vitesse.

Selon d'autres variantes de ce mode de réalisation, les moyens d'obturation du conduit d'évacuation sont réalisés au moyen d'un tube à forte perméabilité magnétique délimitant le conduit d'évacuation, d'un solénoïde entouré autour de ce tube à forte perméabilité magnétique et d'un clapet souple en acier qui est plaqué contre le tube lorsque le solénoïde est alimenté en courant.

Bien évidemment, l'invention ne se réduit pas aux modes de réalisation décrits ci-avant à titre d'exemple non limitatif. En effet, de nombreuses variantes de l'invention sont possibles sans sortir du cadre de l'invention.

En particulier, on peut disposer un dispositif actif du type vanne de manière à obturer le conduit d'évacuation 32 unique quel que soit le mode de réalisation de l'invention mis en oeuvre, tant que celui-ci présente un unique conduit d'évacuation 32.

## Revendications

1. Injecteur de carburant pour moteur à combustion interne comportant
- un corps d'injecteur (12) formant notamment une buse (14) terminée par un orifice d'injection (23),
- des moyens d'obturation de l'orifice d'injection (23) du corps d'injecteur (12), les moyens d'obturation comportant un ensemble (28) portant une tige vibrante (24), terminée à une extrémité par une tête d'obturation (26) de l'orifice d'injection (23),
- des moyens de mise en vibration longitudinale cyclique de la tige (24) et/ou de la buse (14) de manière à alternativement ouvrir et fermer l'orifice d'injection
- des moyens de rappel (30) des moyens d'obturation en position d'obturation de l'orifice d'injection (23), les moyens de rappel (30) coopérant avec l'ensemble portant la tige (28),
- des moyens de blocage de l'ensemble (28) portant la tige (24) par rapport au corps de l'injecteur (12) comportant un piston (54) monté coulissant dans un cylindre (56), le piston (54) et le cylindre (56) définissant une première chambre de blocage (58) destinée à être remplie par du carburant à basse pression, le piston (54) et le cylindre (56) étant l'un fixe par rapport au corps d'injecteur (12) et l'autre fixe par rapport à l'ensemble (28) portant la tige (24), et
- des moyens de pilotage des moyens de blocage pour commander sélectivement les moyens de blocage en fonction de la vitesse de déplacement de l'ensemble (28) portant la tige (24).
- une cavité (18) qui est séparée de la première chambre de blocage (58) par le piston (54) et qui est destinée à contenir du carburant basse pression provenant de fuites, **caractérisé en ce que** les moyens de pilotage comportent un premier conduit (60) de faible section de passage qui met en communication de fluide la première chambre de blocage (58) avec la cavité (18).

2. Injecteur selon la revendication 2, **caractérisé en ce que** les moyens de pilotage sont de l'un des types comprenant le type passif et le type actif.

3. Injecteur selon l'une des revendications 1 ou 2, **caractérisé en ce que** ledit premier conduit (60) est réalisé au moyen d'un usinage ajusté dudit piston (54) par rapport à ladite cavité (18).

4. Injecteur selon l'une des revendications 1 à 3, **caractérisé en ce que** les moyens de pilotage comportent en outre un second conduit (32 ; 76) qui met la première chambre de blocage en communication de fluide avec l'extérieur de l'injecteur.

5. Injecteur selon l'une des revendications 3 à 4, **caractérisé en ce qu'**il comporte des moyens d'obturation du premier conduit (60) et/ou des moyens d'obturation du second conduit (32 ; 76) et des moyens dé commande des moyens d'obturation du premier conduit (60) et/ou des moyens de commande des moyens d'obturation du second conduit (32 ; 76).

6. Injecteur selon l'une des revendications 3 à 4, **caractérisé en ce que** il est prévu en outre un conduit d'évacuation (32) de la cavité (18) mettant en communication de fluide la cavité (18) directement avec l'extérieur de l'injecteur.

7. Injecteur selon l'une quelconque des revendications 1 à 6, **caractérisé en ce que** la première chambre de blocage (58) est remplie de carburant.

8. Injecteur selon l'une quelconque des revendications précédentes, **caractérisé en ce que** l'ensemble (28) portant la tige (24) comprend un dispositif actif comprenant notamment, dans un boîtier (44) solidaire de la tige (24), les moyens de mise en vibration de la tige.

9. Injecteur selon l'une quelconque des revendications précédentes, **caractérisé en ce que** les moyens de mise en vibration de la tige comportent un empilement d'éléments aptes à se déformer de manière à déformer la buse (14) de l'injecteur, l'ensemble (28) portant la tige (23) étant constitué d'une masse.

## Claims

1. Fuel injector for an internal combustion engine comprising
- an injector body (12) notably forming a nozzle (14) ending in an injection orifice (23),
- means for closing off the injection orifice (23) of the injector body (12), the closing-off means comprising an assembly (28) bearing a vibrating stem (24) ending at one end in a shut-off head (26) that closes off the injection orifice (23),
- means for setting the stem (24) and/or the nozzle (14) in cyclic longitudinal vibration so as alternately to open and to close the injection orifice,
- return means (30) for returning the shut-off means to the position in which they close off the injection orifice (23), the return means (30) collaborating with the assembly bearing the stem (28),
- blocking means that block the assembly (28) bearing the stem (24) with respect to the injector body (12) and comprising a piston (54) mounted such that it can slide in a cylinder (56), the piston (54) and the cylinder (56) defining a first, blocking, chamber (58) intended to be filled with fuel at low pressure, the piston (54) and the cylinder (56) being one of them fixed with respect to the injector body (12) and the other of them fixed with respect to the assembly (28) bearing the stem (24), and
- control means for controlling the blocking means in order selectively to operate the blocking means according to the speed of travel of the assembly (28) bearing the stem (24),
- a cavity (18) which is separated from the first, blocking, chamber (58) by the piston (54) and which is intended to contain low-pressure fuel that is the result of leaks,
**characterized in that** the control means comprise a first duct (60) of low bore section which places the first, blocking, chamber (58) in fluidic communication with the cavity (18).

2. Injector according to Claim 1, **characterized in that** the control means are one of the types comprising the passive type and the active type.

3. Injector according to one of Claims 1 and 2, **characterized in that** the said first duct (60) is produced by a matched machining of the said piston (54) with respect to the said cavity (18).

4. Injector according to one of Claims 1 to 3, **characterized in that** the control means further comprise a second duct (32; 76) which places the first, blocking, chamber in fluidic communication with the outside of the injector.

5. Injector according to one of Claims 3 and 4, **characterized in that** it comprises shut-off means for closing off the first duct (60) and/or shut-off means for closing off the second duct (32; 76) and means of operating the shut-off means that close off the first duct (60) and/or means of operating the shut-off means that close off the second duct (32; 76).

6. Injector according to one of Claims 3 and 4, **characterized in that** there is also a discharge duct (32) from the cavity (18) placing the cavity (18) in direct fluidic communication with the outside of the injector.

7. Injector according to any one of Claims 1 to 6, **characterized in that** the first, blocking, chamber (58) is full of fuel.

8. Injector according to any one of the preceding claims, **characterized in that** the assembly (28) bearing the stem (24) comprises an active device notably comprising, in a casing (44) secured to the stem (24), the means for setting the stem in vibration.

9. Injector according to any one of the preceding claims, **characterized in that** the means for setting the stem in vibration comprise a stack of elements capable of deforming in such a way as to deform the injector nozzle (14), the assembly (28) bearing the stem (23) consisting of a mass.

## Patentansprüche

1. Kraftstoff-Einspritzdüse für einen Verbrennungsmotor, die aufweist
- einen Einspritzdüsenkörper (12), der insbesondere eine Düse (14) bildet, die in einer Einspritzöffnung (23) endet,
- Verschlusseinrichtungen der Einspritzöffnung (23) des Einspritzdüsenkörpers (12), wobei die Verschlusseinrichtungen eine Einheit (28) aufweisen, die eine schwingende Stange (24) trägt, welche an einem Ende in einem Verschlusskopf (26) der Einspritzöffnung (23) endet,
- Einrichtungen zur zyklischen Versetzen der Stange (24) und/oder der Düse (14) in Längsschwingung, um die Einspritzöffnung abwechselnd zu öffnen und zu schließen,
- Rückstelleinrichtungen (30) der Verschlusseinrichtungen in die Verschlussstellung der Einspritzöffnung (23), wobei die Rückstelleinrichtungen (30) mit der die Stange tragenden Einheit (28) zusammenwirken,
- Blockiereinrichtungen der die Stange (24) tragenden Einheit (28) bezüglich des Körpers der Einspritzdüse (12), die einen Kolben (54) aufweisen, der in einem Zylinder (56) gleitend montiert ist, wobei der Kolben (54) und der Zylinder (56) eine erste Blockierkammer (58) definieren, die dazu bestimmt ist, mit Niederdruck-Kraftstoff gefüllt zu werden, wobei der Kolben (54) und der Zylinder (56), der eine bezüglich des Einspritzdüsenkörpers (12) und der andere bezüglich der die Stange (24) tragenden Einheit (28), ortsfest sind, und
- Steuereinrichtungen der Blockiereinrichtungen, um die Blockiereinrichtungen abhängig von der Verschiebegeschwindigkeit der die Stange (24) tragenden Einheit (28) selektiv zu steuern,
- einen Hohlraum (18), der von der ersten Blockierkammer (58) durch den Kolben (54) getrennt und dazu bestimmt ist, von Lecks stammenden Niederdruck-Kraftstoff zu enthalten,
**dadurch gekennzeichnet, dass** die Steuereinrichtungen einen ersten Kanal (60) mit geringem Durchlassquerschnitt aufweisen, der die erste Blockierkammer (58) mit dem Hohlraum (18) in Fluidverbindung bringt.

2. Einspritzdüse nach Anspruch 1, **dadurch gekennzeichnet, dass** die Steuereinrichtungen von einer der Arten sind, die die passive Art und die aktive Art enthalten.

3. Einspritzdüse nach einem der Ansprüche 1 oder 2, **dadurch gekennzeichnet, dass** der erste Kanal (60) mittels einer passgenauen Bearbeitung des Kolbens (54) bezüglich des Hohlraums (18) hergestellt wird.

4. Einspritzdüse nach einem der Ansprüche 1 bis 3, **dadurch gekennzeichnet, dass** die Steuereinrichtungen außerdem einen zweiten Kanal (32; 76) aufweisen, der die erste Blockierkammer mit der Außenumgebung der Einspritzdüse in Fluidverbindung bringt.

5. Einspritzdüse nach einem der Ansprüche 3 bis 4, **dadurch gekennzeichnet, dass** sie Verschlusseinrichtungen des ersten Kanals (60) und/oder Verschlusseinrichtungen des zweiten Kanals (32; 76) und Steuereinrichtungen der Verschlusseinrichtungen des ersten Kanals (60) und/oder Steuereinrichtungen der Verschlusseinrichtungen des zweiten Kanals (32; 76) aufweist.

6. Einspritzdüse nach einem der Ansprüche 3 bis 4, **dadurch gekennzeichnet, dass** außerdem ein Abflusskanal (32) des Hohlraums (18) vorgesehen ist, der den Hohlraum (18) direkt mit der Außenumgebung der Einspritzdüse in Fluidverbindung bringt.

7. Einspritzdüse nach einem der Ansprüche 1 bis 6, **dadurch gekennzeichnet, dass** die erste Blockierkammer (58) mit Kraftstoff gefüllt ist.

8. Einspritzdüse nach einem der vorhergehenden Ansprüche, **dadurch gekennzeichnet, dass** die die Stange (24) tragende Einheit (28) eine aktive Vorrichtung enthält, die insbesondere in einem fest mit der Stange (24) verbundenen Gehäuse (44) die Einrichtungen enthält, um die Stange in Schwingung zu versetzen.

9. Einspritzdüse nach einem der vorhergehenden Ansprüche, **dadurch gekennzeichnet, dass** die Einrichtungen, um die Stange in Schwingung zu versetzen, einen Stapel von Elementen aufweisen, die sich so verformen können, dass sie die Düse (14) der Einspritzdüse verformen, wobei die die Stange (24) tragende Einheit (28) aus einer Masse besteht.
